# EUROPÄISCHE PATENTSCHRIFT

(11) **EP 0 047 505 B1**
(45) Veröffentlichungstag und Bekanntmachung des Hinweises auf die Patenterteilung: **28.11.1984**
(21) Anmeldenummer: 81106930.1
(22) Anmeldetag: 04.09.1981
(51) Int. Cl.: B41F 31/04

(54) **Verfahren und Einrichtung zum Einstellen von farbzonenbreiten Farbdosierelementen von Druckmaschinen**
Method and device for adjusting ink proportioning ink zone elements in printing machines
Procédé et appareil pour ajuster les éléments de dosage des zones d'encrage dans les machines d'impression

(30) Priorität: 10.09.1980 DE 3033994
(43) Veröffentlichungstag der Anmeldung: 17.03.1982
(73) Patentinhaber: Koenig & Bauer Aktiengesellschaft, 97080 Würzburg (DE)
(72) Erfinder: Wieland, Erich Georg, D-8700 Würzburg (DE)

## Beschreibung

Die Erfindung betrifft ein Verfahren und eine Einrichtung zum Einstellen von farbzonenbreiten Farbdosierelementen gemäß dem Oberbegriff der Ansprüche 1 und 4.

Es ist bekannt, farbzonenbreite Farbdosierelemente mittels Elektromotoren einzustellen (DE-OS-2 814 889). Das Spiel zwischen Elektromotor und Farbdosierelement in der vorgeschlagenen Einrichtung stört nicht, weil bei dieser Einrichtung die Stellung der Farbdosierelemente nicht angezeigt wird.

Der Erfindung liegt die Aufgabe zugrunde, ein Verfahren und eine Einrichtung zu schaffen, mit denen es ermöglicht wird, trotz spielbehafteten Antriebs eine genaue Position der Farbdosierelemente einzustellen.

Die Vorteile der Erfindung liegen insbesondere darin, daß trotz Spiel im Antriebszug für ein Farbdosierelement eine sehr genaue Einstellung der Farbdosierelemente möglich ist. In Verbindung mit Schrittmotoren als Antriebe für die einzelnen Farbdosierelemente läßt sich eine einfache Stellungsanzeige für die Farbdosierelemente schaffen, indem die Schritte, mit denen die Schrittmotoren beaufschlagt werden, aufsaldiert werden. Es können Antriebe zur Verstellung der Farbdosierelemente verwendet werden, an die keine hohen mechanischen Genauigkeitsanforderungen gestellt werden, und die daher sehr preiswert sind. Das fällt um so mehr ins Gewicht, weil für jedes Farbdosierelement ein eigener Antrieb benötigt wird. Es ist auch nicht nötig, das Spiel in den Antriebselementen genau zu kennen, um trotzdem eine exakte Verstellung der Farbdosierelemente in beiden Richtungen durchführen zu können. Ein Spielausgleich kann leicht durchgeführt werden. Auch läßt sich der Spielausgleich einfach an einen fortschreitenden Verschleiß anpassen.

Ein Ausführungsbeispiel der Erfindung ist in der Zeichnung dargestellt und wird im folgenden näher beschrieben. Es zeigen
Figur 1 eine schematische Darstellung eines Farbkastens mit einem verschwenkbaren Farbdosierelement,
Figur 2 eine schematische Darstellung der Verstellvorgänge für ein Farbdosierelement.

In einen Farbkasten 1 einer Rotationsdruckmaschine taucht eine angetriebene Farbkastenwalze 2 ein. Zur zonenweisen Farbdickeneinstellung sind in bekannter Weise eine Mehrzahl verschwenkbarer Farbdosierelemente 3 dicht an dicht nebeneinander angeordnet. Die Farbdosierelemente 3 sind um eine Verschwenkkante 4 eines Farbkastenbodens 6 des Farbkastens 1 verschwenkbar. Zum Antrieb der Farbdosierelemente 3 dient ein Verschwenkarm 7, der jeweils mit dem Farbdosierelement 3 formschlüssig verbunden ist. In seinem unteren Teil 8 ist der Verschwenkarm 7 mit einer offenen Steuernut 9, die zwei vertikale Steuerflächen 10, 15 aufweist, versehen. In die Steuernut 9 taucht eine exzentrisch an einem Zahnrad 11 angeordnete Steuerrolle 12 ein. Über eine Anzahl Zahnräder 13 ist das Zahnrad 11 form- oder kraftschlüssig mit einem Ritzel 14 eines mit Drehrichtungsumkehr betreibbaren Schrittmotors 16 verbunden.

Der Antrieb für die jeweils eine Farbdosierkante 21 aufweisenden Farbdosierelemente 3 ist nicht spielfrei. Jedes der Antriebselemente 9, 12, 11, 13, 14 für die Farbdosierelemente 3 kann ein unterschiedliches Spiel aufweisen, dessen Werte sich zu einem Gesamtspiel « a » addieren. Die Größe des Gesamtspiels « a wird ermittelt und in Verstellschritte des Schrittmotors 16 umgerechnet, wobei definiert wird, daß ein Verstellschritt ein Vorgang ist, bei dem sich eine Motorwelle eines Schrittmotors 16 um einen genau festgelegten Schrittwinkel verdreht (Rechtslauf und Linkslauf).

Zur Vereinfachung wird das nachfolgende Verstellverfahren nur für ein Farbdosierelement 3 des Farbkastens 1 beschrieben.

Durch den Druck, den eine Druckfarbe im Farbkasten 1 durch ihr Gewicht oder bei ihrem Transport durch einen Farbspalt « b », der durch die Farbdosierkante 21 und einen Umfang der Farbkastenwalze 2 gebildet wird, ausübt, wird das Farbdosierelement 3 immer in die gleiche Richtung « A » um die Verschwenkkante 4 verschwenkt (im Beispiel im Uhrzeigersinn, Fig. 1). Das heißt, eine rechte Steuerfläche 15 der Steuernut 9 im Verschwenkarm 7 liegt an der Steuerrolle 12 an.

Die Anzahl der Verstellschritte «a», die zum Ausgleich des gesamten Spiels « a » im Antrieb für das Farbdosierelement 3 notwendig sind, wird durch praktischen Versuch ermittelt oder geschätzt. Es ist jedoch lediglich notwendig, einen Wert « a » anzunehmen, der sicher größer ist als das Gesamtspiel « a ». In der Praxis wird man natürlich bestrebt sein, einen möglichst genauen Wert zu ermitteln, um die Verstellzeiten so klein wie möglich zu halten.

Wird der Verschwenkarm 7 mit dem Farbdosierelement 3 um die Vetschwenkkante 4 im Uhrzeigersinn (A) verschwenkt, so wird ein Farbspalt « b » vergrößert, d. h. ein Farbfilm auf der Farbkastenwalze 2 wird dicker. Beim Verschwenken des Farbdosierelementes 3 entgegen dem Uhrzeigersinn (B) wird der Farbspalt « b verkleinert, d. h. der Farbfilm auf der Farbkastenwalze 2 wird dünner. Soll nun der Farbspalt « b » zwischen dem Farbdosierelement 3 und der Farbkastenwalze 2 um einen Betrag « c » verkleinert werden, so muß wegen der Untersetzung des Getriebes 11, 13, 14 und der des Farbdosierelementes 3 zum Verschwenkarm 7 der Schrittmotor 16 eine Anzahl von « c » Verstellschritten in eine « Minus-Richtung » laufen, z. B. im Rechtslauf. Hierbei wird der Verschwenkarm 7 entgegen dem Uhrzeigersinn mittels der Steuerrolle 12 verschwenkt. Eine Kompensation des Antriebsspiels ist in dieser Richtung nicht notwendig, weil durch die Kräfte, die über die Druckfarbe im Farbkasten 1 auf Farbdosierelement 3 und damit auf Verschwenkarm 7 wirken, die rechte Steuerfläche 15 der Steuernut 9 ständig gegen die Steuerrolle 12 gedrückt wird.

Soll der Farbspalt « b zwischen dem Farbdosierelement 3 und der Farbkastenwalze 2 um einen Betrag « d » vergrößert werden, so muß wegen der Untersetzung des Getriebes 11, 13, 14 und der des Farbdosierelementes 3 zum Verschwenkarm 7 der Schrittmotor 16 eine Anzahl von « d » Verstellschritten in eine « Plus-Richtung » laufen, z. B. im Linkslauf. Hierbei wird der Verschwenkarm 7 im Uhrzeigersinn um die Verschwenkkante 4 mittels der Steuerrolle 12 verschwenkt. Weil Kräfte über die Druckfarbe im Farbkasten 1 auf Farbdosierelement 3 und damit auf Verschwenkarm 7 wirken, wird die rechte Steuerfläche 15 der Steuernut 9 an die Steuerrolle 12 gedrückt. Da jedoch bei einer Vergrößerung des Farbspaltes « b die Steuerrolle 12 nicht gegen die über die Druckfarbe im Farbkasten 1 wirkenden Kräfte anlaufen muß, muß in dieser Betriebsrichtung (A) ein Spielausgleich durchgeführt werden, wobei zum Ausgleich des gesamten Spiels « a des Getriebes 9, 10, 15, 11, 13, 14 für das Farbdosierelement 3 der Schrittmotor 16 eine Anzahl « a » Versteilschritte in die « Plus-Richtung » zurücklegt.

Bei einer gewünschten Vergrößerung des Farbspaltes « b » um den Betrag « d » wird wie folgt vorgegangen :
Vorwahl des gewünschten Verstellwertes « d » für das Farbdosierelement 3 in Form der Anzahl « d »-Verstellschritte. Über einen Rechnerteil in einem Mikroprozessor wird zu diesem Verstellwert « d » mindestens der Wert « a » für den Spielausgleich plus gegebenenfalls eine Anzahl Zusatz-Verstellschritte « z » (mindestens jedoch ein Verstellschritt) addiert. Diese Anzahl « d + a » bzw. « d + a + z » von Verstellschritten führt der Schrittmotor 16, angesteuert von einer an sich bekannten Elektroniksteuerkarte 5, in « Plus-Verstellrichtung » durch. Anschließend läuft der Schrittmotor 16 die Anzahl « a bzw. « a + z Verstellschritte, jedoch entgegen der ursprünglichen Verstellrichtung, zurück.

Soll anschließend eine Verstellung in Richtung « Farbspalt verkleinern durchgeführt werden, so dreht der Schrittmotor 16 in entgegengesetzter Richtung und stellt ohne Spielausgleich « a » und Zusatzverstellschritte « z » den vorgewählten Betrag « c » in Form von « c » Verstellschritten zurück.

Wie auch in Fig. 2 dargestellt, erfolgt die Verstellung des Farbdosierelementes 3 in erfinderischer Weise immer von der gleichen Richtung aus, also von der gleichen Flanke im Getriebe 9, 10, 15, 11, 13, 14 her. Dieses sei anhand von Fig. 2 erläutert.

Das Farbdosierelement 3 soll in Richtung « Farbspalt verkleinern » um die Anzahl von « d » Verstellschritten aus einer Position « L heraus verstellt werden. Wie Fig. 2 zeigt, liegt die Steuerrolle 12 in der Ausgangsposition « L » an der rechten Steuerfläche 15 der Steuernut 9. In dieser Lage drückt die Steuerrolle 12 gegen die rechte Steuerfläche 15 der Steuernut 9, verschwenkt dann den Verschwenkarm 7 mit dem Farbdosierelement 3 um « c » Verstellschritte in Richtung « Farbspalt verkleinern », also entgegen dem Uhrzeigersinn, in eine Position « M », welche genau dem gewünschten Verstellwert « c » entspricht. Auch in dieser Position « M » liegt die Steuerrolle 12 an der rechten Steuerfläche 15 der Steuernut 9 an.

Aus der Position « M » soll nun das Farbdosierelement 3 um einen Betrag « d » (er entspricht der Anzahl « d » Verstellschritten) in Richtung « Farbspalt vergrößern verschwenkt werden.

Aus dieser Position « M », in der die Steuerrolle 12 an der rechten Steuerfläche 15 der Steuernut 9 anliegt, überwinden der Schrittmotor 16 und die Steuerrolle 12 zuerst das Spiel des gesamten Getriebes 11, 13, 14 und das zwischen beiden Steuerflächen 10, 15 der Steuernut 9 in der Gesamtgröße von « a » Verstellschritten, bevor die Steuerrolle 12 an der linken Steuerfläche 10 der Steuernut 9 anliegt. Aus dieser Lage an der linken Steuerfläche 10 verschwenkt die Steuerrolle 12 dann die Steuernut 9, und damit Verschwenkarm 7 mit Farbdosierelement 3, entgegen dem Uhrzeigersinn bis in eine vorgewählte Position « N », d. h. der Schrittmotor 16 hat die notwendigen Verstellschritte « d für den Verstellweg « d », die Verstellschritte « a für den Spielausgleich « a », und bei entsprechender Beaufschlagung auch die Zusatzschritte « z » für den Zusatzverstellweg « z » zugestellt.

In dieser Position « N » angelangt, wird der Schrittmotor 16 automatisch, durch entsprechende Programmierung des Mikroprozessors der Elektroniksteuerkarte 5, und damit die Steuerrolle 12 mit einer Anzahl von Verstellschritten entgegengesetzter Drehrichtung beaufschlagt und zwar:
Mit der Verstellschritte-Anzahl « a », die dem Gesamtspielweg « a entspricht. Und - wenn vorher beaufschlagt - der Anzahl der Zuschlagschritte « z ». Die Steuerrolle 12 wechselt dabei von der linken Steuerfläche 10 an die rechte Steuerfläche 15 und bringt Steuernut 9, Verschwenkarm 7 und Farbdosierelement 3 in nunmehr entgegengesetzer Richtung in eine endgültige Position « P ». Aus dieser ihrer Lage an der rechten Steuerfläche 15 kann wieder eine in ihrer Größe vorwählbare Verstellung « c » oder « d » erfolgen. Die Steuerrolle 12 liegt auch in dieser Position « P » an der rechten Steuerfläche 15 an. Aus Fig. 2 entnehmbar, ergibt die Strecke MN minus NP = PM dann den gewünschten Verstellweg « d ».

Es versteht sich von selbst, daß mechanische oder elektronische Sperren vorgesehen sind, um den Verstellweg der Farbdosierelemente 3 in den Endstellungen zu stoppen, um nicht eine Farbwalzenoberfläche 20 zu beschädigen.

In erfinderischer Weise braucht nicht für jedes Farbdosierelement 3 sein « spezifisches » Gesamtspiel « a getrennt zugestellt werden. Es genügt, aus einer Farbdosierelementenreihe 3-3 des Farbkastens 1 denjenigen Antrieb 9, 10, 15, 12, 13, 14 zu ermitteln, der das größte Gesamtspiel ag aufweist.

Um mindestens diesen Betrag ag wird bei Verstellung der Farbdosierelemente 3 entgegen der Drehrichtung « A der Farbkastenwalze 2 jedes der Farbdosierelemente 3 verstellt, bzw. plus dem Zusatzbetrag « z ».

Diese oben beschriebenen Verfahren und Einrichtung zur Spielausschaltung bei Farbdosierelementen 3, die über einen Verschwenkmechanismus angetrieben werden, lassen sich natürlich unter Beibehaltung der Grundidee - nämlich in einer Verstellrichtung über die gewünschte Stellposition mit mindestens einem Betrag, der dem Spiel entspricht, hinauszufahren und anschließend um diesen Betrag wieder zurückzufahren - auch auf Antriebe von Schiebern zur Farbschichtdickensteuerung bzw. -regelung usw. anwenden.

Auch läßt sich der Spielausgleich leicht an den Verschleiß der Bauelemente wie Zahnräder 11, 13, 14 und Führungen 10, 15 anpassen, indem die Werte für « a » bzw. « a + z von Zeit zu Zeit angepaßt werden.

## Patentansprüche

1. Verfahren zum Einstellen von farbzonenbreiten Farbdosierelementen eines Farbkastens mittels beispielsweise eines Elektromotors in einer Druckmaschine, dadurch gekennzeichnet, daß mindestens am Ende einer Zustellbewegung (M ; P) in einer wahlweisen Verstellrichtung (A) des Farbdosierelementes (3) das Farbdosierelement (3) bzw. ein mit ihm spielfrei verbundenes Verstellelement (7, 9) mit einem mit ihm formschlüssig verbundenen Antrieb (12) jeweils entgegen einer Spielrichtung (a) in eine Berührungslage (12, 15) gebracht wird, daß ein jeweils folgender Verstellvorgang (c ; d) aus dieser Berührungslage (12, 15) heraus durchgeführt wird.

2. Verfahren zum Einstellen von farbzonenbreiten Farbdosierelementen eines Farbkastens mittels beispielsweise eines Elektromotors in einer Druckmaschine, dadurch gekennzeichnet, daß zu einem Verschwenken des Farbdosierelementes (3) in eine Farbdosierposition (P) zu einer Farbkastenwalze (2) entgegen einer Drehrichtung (A) der Farbkastenwalze (2), ein Antrieb (7) des Farbdosierelementes (3) zuerst um einen Betrag (d + a) entgegen der Drehrichtung (A) der Farbkastenwalze (2) in eine Zwischenstellung (N) verstellt wird, der sich aus einer Summe (d + a) des Betrages eines gewünschten Verstellweges (OP = d) und einem Betrag für einen Gesamtspielausgleichsweg (PN = a) ergibt, daß anschließend das Farbdosierelement (3) in seine endgültige Farbdosierposition (P) gebracht wird, indem der Antrieb (7) für das Farbdosierelement (3) in Drehrichtung (A) der Farbkastenwalze (2) um den Betrag des Gesamtspielausgleichsweges (NP = a) zurückverstellt wird, daß zu einem Verschwenken des Farbdosierelementes (3) aus einer Position (L) in eine gewünschte Farbdosierposition (M) in Drehrichtung (A) der Farbkastenwalze (2) der Antrieb (7) des Farbdosierelementes (3) lediglich um den gewünschten Verstellweg (LM = c) verstellt wird.

3. Verfahren zum Einstellen von farbzonenbreiten Farbdosierelementen eines Farbkastens mittels beispielsweise eines Elektromotors in einer Druckmaschine, dadurch gekennzeichnet, daß zu einem Verschwenken des Farbdosierelementes (3) in eine Farbdosierposition (P) zu einer Farbkastenwalze (2) entgegen einer Drehrichtung (A) der Farbkastenwalze (2), ein Antrieb (7) des Farbdosierelementes (3) zuerst um einen Betrag (d + a + z) entgegen der Drehrichtung (A) der Farbkastenwalze (2) in eine Zwischenstellung (N) verstellt wird, der sich aus einer Summe (d + a + z) des Betrages eines gewünschten Verstellweges (OP = d), einem Betrag für einen Gesamtspielausgleichsweg (PN = a) und einem Zusatzbetrag (z) ergibt, daß anschließend der Antrieb (7) des Farbdosierelementes (3) in seine endgültige Farbdosierposition (P) gebracht wird, indem der Antrieb (7) des Farbdosierelementes (3) in Drehrichtung (A) der Farbkastenwalze (2) um den Betrag des Gesamtspielausgleichsweges (NP = a) und dem Zusatzbetrag (z) zurückverstellt wird, daß zu einem Verschwenken des Farbdosierelementes (3) aus einer Position (L) in eine gewünschte Farbdosierposition (M) in Drehrichtung (A) der Farbkastenwalze (2) der Antrieb (7) des Farbdosierelementes (3) lediglich um den gewünschten Verstellweg (LM = c) verstellt wird.

4. Einrichtung zum Einstellen einer Lage von einzeln verstellbaren, zonenbreiten Farbdosierelementen zu einer Farbkastenwalze eines Farbkastens mittels beispielsweise eines Elektromotors in einer Druckmaschine, dadurch gekennzeichnet, daß eine voreinstellbare bzw. progammierbare, elektrische Steuereinrichtung (5) zur Ansteuerung eines Antriebsmittels (16), beispielsweise je eines Elektromotors, für jedes Farbdosierelement (3) vorgesehen ist, daß jedes Farbdosierelement (3) mit dem Antriebsmittel (16) über ein Getriebe (7, 8, 9, 10, 15, 12, 11, 13, 14) verbunden ist, daß jedes Farbdosierelement (3) in einer Farbdosiereinstellrichtung (B) jeweils über einen vorgewählten Farbdosiereinstellbetrag (d) hinaus um mindestens einen Betrag (a), der mindestens einem maximalen Gesamtspiel (a) eines Antriebes (9, 10, 15, 12, 13, 14) für das Farbdosierelement (3) entspricht, zuerst in Farbdosiereinstellrichtung (B) und anschließend in einem gleichen Betrag (a) entgegen der Farbdosiereinstellrichtung (B) verstellbar angeordnet ist.

5. Einrichtung zum Einstellen einer Lage von einzeln verstellbaren, zonenbreiten Farbdosierelementen zu einer Farbkastenwalze eines Farbkastens mittels beispielsweise eines Elektromotors in einer Druckmaschine, dadurch gekennzeichnet, daß eine voreinstellbare bzw. programmierbare, elektrische Steuereinrichtung (5) zur Ansteuerung eines Antriebsmittels (16), beispielsweise je eines Elektromotors, für jedes Farbdosierelement (3) vorgesehen ist, daß jedes Farbdosierelement (3) mit dem Antriebsmittel (16) über ein Getriebe (7, 8, 9, 10, 15, 12, 11, 13, 14) verbunden ist, daß jedes Farbdosierelement (3) in einer Farbdosiereinstellrichtung (B) jeweils über einen vorgewählten Farbdosiereinstellbetrag (d) hinaus um mindestens einen Betrag (a + z), der einem Gesamtspiel (a) eines Antriebes (9, 10, 15, 12, 13, 14) für das Farbdosierelement (3) plus einem Zusatzbetrag (z) entspricht, zuerst in Farbdosiereinstellrichtung (B) und anschließend in einem gleichen Betrag (a + z) entgegen der Farbdosiereinstellrichtung (B) verstellbar angeordnet ist.

6. Einrichtung zum Einstellen einer Lage von einzeln verstellbaren, zonenbreiten Farbdosierelementen zu einer Farbkastenwalze eines Farbkastens mittels beispielsweise eines Elektromotors in einer Druckmaschine, dadurch gekennzeichnet, daß eine voreinstellbare bzw. programmierbare, elektrische Steuereinrichtung (5) zur Ansteuerung eines Antriebs (16) für jedes Farbdosierelement (3) vorgesehen ist, daß jedes Farbdosierelement (3) mit dem Antrieb (16) über ein Getriebe (7, 8, 9, 10, 15, 12, 13, 14) verbunden ist, daß jedes Farbdosierelement (3) eines Farbkastens (1) jeweils über einen vorgewählten Farbdosiereinstellbetrag (d) hinaus um mindestens einen Betrag (a), der einem Gesamtspiel (a) desjenigen Antriebes (9, 10, 15, 12, 13, 14) eines Farbdosierelementes (3) mit einem größten Gesamtspiel (ag) einer Farbdosierelementenreihe (3-3) eines Farbkastens (1) entspricht, zuerst in Farbdosiereinstellrichtung (B) und anschließend in einem gleichen Betrag (a) entgegen Farbdosiereinstellrichtung (B) verstellbar angeordnet ist.

7. Einrichtung zum Einstellen einer Lage von einzeln verstellbaren, zonenbreiten Farbdosierelementen zu einer Farbkastenwalze eines Farbkastens mittels beispielsweise eines Elektromotors in einer Druckmaschine, dadurch gekennzeichnet, daß eine voreinstellbare bzw. programmierbare, elektrische Steuereinrichtung (5) zur Ansteuerung eines Antriebsmittels (16) für jedes Farbdosierelement (3) vorgesehen ist, daß jedes Farbdosierelement (3) mit dem Antriebsmittel (16) über ein Getriebe (7, 8, 9,10,15,12,11,13, 14) verbunden ist, daß jedes Farbdosierelement (3) eines Farbkastens (1) jeweils über einen vorgewählten Farbdosiereinstellbetrag (d) hinaus um mindestens einen Betrag (a + z), der einem Gesamtspiel (a) desjenigen Antriebes (9, 10, 15, 12, 13, 14) eines Farbdosierelementes (3) mit einem größten Gesamtspiel (ag) einer Farbdosierelementenreihe (3-3) plus einem Zusatzbetrag (z) eines Farbkastens (1) entspricht, zuerst in Farbdosiereinstellrichtung (B) und anschließend in einem gleichen Betrag (a + z) entgegen Farbdosiereinstellrichtung (B) verstellbar angeordnet ist.

## Claims

1. A method for adjusting ink proportioning elements of ink zone width of an ink fountain by means of, for example, an electric motor in a printing machine, characterized in that at least at the end of a setting movement (M ; P) in an optional adjustment direction (A) of the ink proportioning element (3), the ink proportioning element (3) resp. an adjusting element (7, 9) connected to it without clearance is in each case, against a direction of play (a), brought into a position of contact (12,15) with a drive (12) rigidly secured to it, that in each case a subsequent adjustment operation (c ; d) is carried out from this position of contact (12, 15).

2. A method for adjusting ink proportioning elements of ink zone width of an ink fountain by means of, for example, an electric motor in a printing machine, characterized in that for a pivoting of the ink proportioning element (3) into an ink proportioning position (P) in relation to an ink fountain roller (2) against a direction of rotation (A) of the ink fountain roller (2), a drive (7) of the ink proportioning element (3) is initially adjusted by an amount (d + a) against the direction of rotation (A) of the ink fountain roller (2) into an intermediate position (N) resulting from a sum (d + a) of the amount of a desired adjustment path (OP = d) plus an an amount for a total play compensation path (PN = a), that subsequently the ink proportioning element (3) is brought into its final ink proportioning position (P) in that the drive (7) of the ink proportioning element (3) is adjusted back in the direction of rotation (A) of the ink fountain roller (2) by the amount of the total play compensation path (NP = a), that for a pivoting of the ink proportioning element (3) from a position (L) into a desired ink proportioning position (M) in the direction of rotation (A) of the ink fountain roller (2) the drive (7) of the ink proportioning element (3) is merely adjusted by the desired adjustment path (LM = c).

3. A method for adjusting ink proportioning elements of ink zone width of an ink fountain by means of, for example, an electric motor in a printing machine, characterized in that for a pivoting of the ink proportioning element (3) into an ink proportioning position (P) in relation to an ink fountain roller (2) against a direction of rotation (A) of the ink fountain roller (2), a drive (7) of the ink proportioning element (3) is initially adjusted by an amount (d + a + z) against the direction of rotation (A) of the ink fountain roller (2) into an intermediate position (N) resulting from a sum (d + a + z) of the amount of a desired adjustment path (OP = d), an amount for a total play compensation path (PN = a) and an additional amount (z), that subsequently the drive (7) of the ink proportioning element (3) is brought into its final ink proportioning position (P) in that the drive (7) of the ink proportioning element (3) is adjusted back in the direction of rotation (A) of the ink fountain roller (2) by the amount of the total play compensation path (NP = a) and the additional amount (z), that for a pivoting of the ink proportioning element (3) from a position (L) into a desired ink proportioning position (M) in the direction of rotation (A) of the ink fountain roller (2), the drive (7) of the ink proportioning element (3) is merely adjusted by the desired adjustment path (LM = c).

4. A device for adjusting a position of individually adjustable ink proportioning elements of ink zone width in relation to an ink fountain roller of an ink fountain by means of, for example, an electric motor in a printing machine, characterized in that a pre-adjustable resp. programmable electric control device (5) for controlling a drive means (16), for instance an electric motor each, is provided for each ink proportioning element (3), that each ink proportioning element (3) is connected to the drive means (16) via a gear (7, 8, 9, 10, 15, 12, 11, 13, 14), that each ink proportioning element (3) in an ink proportioning adjustment direction (B) is arranged in each case to be adjustable over and above a preselected ink proportioning adjustment amount (d) by a least an amount (a) corresponding to at least a maximum total play (a) of a drive (9, 10, 15, 12, 13, 14) for the ink proportioning element (3), initially in a direction of ink proportioning adjustment (B) and subsequently by a same amount (a) against the direction of ink proportioning adjustment (B).

5. A device for adjusting a position of individually adjustable ink proportioning elements of ink zone width in relation to an ink fountain roller of an ink fountain by means of, for example, an electric motor in a printing machine, characterized in that a pre-adjustable resp. programmable electric control device (5) for controlling a drive means (16), for instance an electric motor each, is provided for each ink proportioning element (3), that each ink proportioning element (3) is connected to the drive means (16) via a gear (7, 8, 9, 10, 15, 12, 11, 13, 14), that each ink proportioning element (3) in a direction of ink proportioning adjustment (B) is arranged in each case to be adjustable over and above a preselected ink proportioning adjustment amount (d) by a least an amount (a + z) which corresponds to a total play (a) of a drive (9, 10, 15, 12, 13, 14) for the ink proportioning element (3) plus an additional amount (z), initially in the direction of ink proportioning adjustment (B) and subsequently by a same amount (a + z) against the direction of ink proportioning adjustment (B).

6. A device for adjusting a position of individually adjustable, ink proportioning elements of ink zone width in relation to an ink fountain roller of an ink fountain by means of, for example, an electric motor in a printing machine, characterized in that a pre-adjustable resp. programmable electric control device (5) for controlling a drive (16) is provided for each ink proportioning element (3), that each ink proportioning element (3) is connected to the drive (16) via a gear (7, 8, 9, 10, 15, 12, 13, 14), that each ink proportioning element (3) of an ink fountain (1) is arranged in each case to be adjustable over and above a preselected ink proportioning adjustment amount (d) by a least an amount (a) which corresponds to a total play (a) of that drive (9, 10, 15, 12, 13, 14) of an ink proportioning element (3) with a largest total play (ag) of a row of ink proportioning elements (3-3) of an ink fountain (1), initially in the direction of ink proportioning adjustment (B) and subsequently by a same amount (a) against the direction of ink proportioning adjustment (B).

7. A device for adjusting a position of individually adjustable ink proportioning elements of ink zone width in relation to an ink fountain roller of an ink fountain by means of, for example, an electric motor in a printing machine, characterized in that a pre-adjustable resp. programmable electric control device (5) for controlling a drive means (16) is provided for each ink proportioning element (3), that each ink proportioning element (3) is connected to the drive means (16) via a gear (7, 8, 9, 10, 15, 12, 11, 13, 14), that each ink proportioning element (3) of an ink fountain (1) is arranged in each case to be adjustable over and above a preselected ink proportioning adjustment amount (d) by a least an amount (a + z), which corresponds to a total play (a) of that drive (9,10,15,12,13,14) of an ink proportioning element (3) with a largest total play (ag) of a row of ink proportioning elements (3-3) plus an additional amount (z) of an ink fountain (1), initially in the direction of ink proportioning adjustment (B) and subsequently by a same amount (a + z) against the direction of ink proportioning adjustment (B).

## Revendications

1. Procédé pour le réglage d'éléments de dosage de l'encre, ayant la largeur des zones d'encrage, d'un encrier au moyen par exemple d'un moteur électrique dans une machine à imprimer, caractérisé en ce que, au moins à la fin d'un mouvement d'avance (M ; P) l'élément de dosage de l'encre (3), ou un élément de réglage (7, 9) lié à ce dernier sans jeu, est, dans une direction arbitraire de réglage (A) de l'élément de dosage de l'encre (3), mis dans une position de contact (12, 15) à l'aide d'un dispositif d'entraînement (12), qui lui est lié par une liaison par obstacle, chaque fois dans le sens opposé à une direction de jeu (a), un processus de réglage ultérieur (c ; d) étant chaque fois réalisé à partir de cette position de contact (12, 15).

2. Procédé pour le réglage d'éléments de dosage de l'encre, ayant la largeur des zones d'encrage, d'un encrier au moyen par exemple d'un moteur électrique dans une machine à imprimer, caractérisé en ce que, pour effectuer un pivotement de l'élément de dosage de l'encre (3) dans une position de dosage de l'encre (P) par rapport à un rouleau d'encrier (2) dans le sens inverse d'un sens de rotation (A) du rouleau d'encrier (2), un dispositif d'entraînement (7) de l'élément de dosage de l'encre (3) est tout d'abord déplacé d'une quantité (d + a) dans le sens opposé au sens de rotation (A) du rouleau d'encrier (2), pour arriver dans une position intermédiaire (N), quantité déterminée par la somme (d + a) de la quantité d'un déplacement de réglage souhaité (OP = d) et d'une quantité correspondant au déplacement nécessaire à la compensation du jeu total (PN = a), que l'élément de dosage de l'encre (3) est ensuite amené dans sa position définitive de dosage de l'encre (P), par un réglage inverse, dans le sens de rotation (A) du rouleau d'encrier (2) du dispositif d'entraînement (7) de l'élément de dosage de l'encre (3), de la quantité correspondant au déplacement nécessaire à la compensation du jeu total (NP = a), que, pour un pivotement de l'élément de dosage de l'encre (3) à partir d'une position (L) jusqu'à une position de dosage de l'encre souhaitée (M), dans le sens de rotation (A) du rouleau d'encrier (2), le dispositif d'entraînement (7) de l'élément de dosage de l'encre (3) n'est déplacé que du trajet de réglage souhaité (LM = c).

3. Procédé pour le réglage d'éléments de dosage de l'encre, ayant la largeur des zones d'encrage, d'un encrier au moyen par exemple d'un moteur électrique dans une machine à imprimer, caractérisé en ce que, pour effectuer un pivotement de l'élément de dosage de l'encre (3) dans une position de dosage de l'encre (P) par rapport à un rouleau d'encrier (2), dans le sens contraire à un sens de rotation (A) du rouleau d'encrier (2), un dispositif d'entraînement (7) de l'élément de dosage de l'encre (3) est tout d'abord déplacé d'une quantité (d + a + z) dans le sens opposé au sens de rotation (A) du rouleau d'encrier (2) jusqu'à une position intermédiaire (N), quantité résultant d'une somme (d + a + z) de la quantité d'un déplacement de réglage souhaité (OP = d), d'une quantité pour un déplacement de compensation du jeu total (PN = a) et d'une quantité supplémentaire (z), en ce que le dispositif d'entraînement (7) de l'élément de dosage de l'encre (3) est ensuite amené à sa position définitive (P) de dosage de l'encre, par un réglage inverse, dans le sens de rotation (A) du rouleau d'encrier (2), du dispositif d'entraînement (7) de l'élément de dosage de l'encre (3), de la quantité correspondant au déplacement nécessaire à la compensation du jeu total (NP = a) et de la quantité supplémentaire (z), que, pour effectuer un pivotement de l'élément de dosage de l'encre (3) à partir d'une position (L) dans une position souhaitée (M) de dosage de l'encre, dans le sens de rotation (A) du rouleau d'encrier (2), le dispositif d'entraînement (7) de l'élément de dosage de l'encre (3) n'est déplacé que du trajet de réglage souhaité (LM = c).

4. Dispositif pour le réglage d'une position d'éléments de dosage de l'encre pouvant être réglés individuellement, ayant la largeur des zones d'encrage, par rapport à un rouleau d'encrier d'un encrier, au moyen par exemple d'un moteur électrique dans une machine à imprimer, caractérisé en ce qu'un dispositif de commande électrique (5), préréglable ou programmable, destiné à la commande d'un moyen d'entraînement (16), par exemple d'un moteur électrique correspondant, est prévu pour chaque élément de dosage de l'encre (3), en ce que chaque élément de dosage de l'encre (3) est relié au moyen d'entraînement (16) par l'intermédiaire d'une transmission (7, 8, 9, 10, 15, 12, 11, 13, 14), en ce que chaque élément de dosage de l'encre (3) est disposé de façon à pouvoir être réglé dans une direction de réglage de dosage de l'encre (B), dans chaque cas, au-delà d'une quantité (d) présélectionnée de réglage du dosage de l'encre, d'au moins une quantité (a), qui correspond à un jeu total maximal (a) d'un dispositif d'entraînement (9, 10, 15, 12, 13, 14) pour l'élément de dosage de l'encre (3), d'abord dans le sens de réglage (B) du dosage de l'encre, puis d'une même quantité (a) dans le sens contraire de réglage (B) du dosage de l'encre.

5. Dispositif pour le réglage d'une position d'éléments de dosage de l'encre réglables individuellement, ayant la largeur des zones, par rapport à un rouleau d'encrier d'un encrier au moyen par exemple d'un moteur électrique dans une machine à imprimer, caractérisé en ce qu'un dispositif de commande électrique (5), préréglable ou programmable, destiné à la commande d'un moyen d'entraînement (16), par exemple d'un moteur électrique correspondant est prévu pour chaque élément de dosage de l'encre (3), en ce que chaque élément de dosage de l'encre (3) est relié au moyen d'entraînement (16) par l'intermédiaire d'une transmission (7,8,9,10,15,12,11, 13, 14), en ce que chaque élément de dosage de l'encre (3) est disposé de façon à pouvoir être réglé dans un sens de réglage (B) du dosage de l'encre, dans chaque cas, au-delà d'une quantité présélectionnée de réglage (d) du dosage de l'encre, d'au moins une quantité (a + z), qui correspond à un jeu total (a) d'un dispositif d'entraînement (9, 10, 15, 12, 13, 14) pour l'élément de dosage de l'encre (3), plus une quantité supplémentaire (z), tout d'abord dans le sens de réglage (B) du dosage de l'encre, puis d'une quantité identique (a + z) dans le sens inverse du sens de réglage (B) du dosage de l'encre.

6. Dispositif pour le réglage d'une position d'éléments de dosage de l'encre réglables individuellement, ayant la largeur des zones, par rapport à un rouleau d'encrier d'un encrier, au moyen par exemple d'un moteur électrique dans une machine à imprimer, caractérisé en ce qu'un dispositif de commande électrique (5), préréglable ou programmable, destiné à la commande d'un moyen d'entraînement (16) est prévu pour chaque élément de dosage de l'encre (3), en ce que chaque élément de dosage de l'encre (3) est relié au moyen d'entraînement (16) par l'intermédiaire d'une transmission (7, 8, 9, 10, 15, 12, 13, 14), en ce que chaque élément de dosage de l'encre (3) d'un encrier (1) est disposé de façon à pouvoir être réglé, au-delà d'une quantité de réglage présélectionnée (d) de dosage de l'encre, d'au moins une quantité (a), qui correspond à un jeu total (a) de l'entraînement (9,10,15,12,13,14) d'un élément de dosage de l'encre (3) ayant le jeu total (ag) le plus important d'une série (3-3) d'éléments de dosage de l'encre d'un encrier (1), d'abord dans le sens de réglage (B) du dosage de l'encre, puis d'une quantité identique (a) dans le sens inverse du sens de réglage (B) du dosage de l'encre.

7. Dispositif pour le réglage d'une position d'éléments de dosage de l'encre réglables individuellement, ayant la largeur des zones, par rapport à un rouleau d'encrier d'un encrier, à l'aide par exemple d'un moteur électrique dans une machine à imprimer, caractérisé en ce qu'un dispositif de commande électrique (5), préréglable ou programmable, destiné à la commande d'un moyen d'entraînement (16), est prévu pour chaque élément de dosage de l'encre (3), en ce que chaque élément de dosage de l'encre (3) est relié au moyen d'entraînement (16) par l'intermédiaire d'une transmission (7, 8, 9, 10, 15, 12, 11, 13, 14), en ce que chaque élément de dosage de l'encre (3) d'un encrier (1) est disposé de façon à pouvoir être réglé, au-delà d'une quantité présélectionnée (d) de réglage du dosage de l'encre, d'au moins une quantité (a + z), qui correspond à un jeu total (a) de l'entraînement (9, 10, 15, 12, 13, 14) d'un élément de dosage de l'encre (3), ayant le jeu total le plus important (ag) d'une série (3-3) d'éléments de dosage de l'encre, plus une quantité supplémentaire (z) d'un encrier (1), tout d'abord dans le sens de réglage (B) du dosage de l'encre, puis d'une quantité identique (a + z) dans le sens inverse au sens de réglage (B) du dosage de l'encre.
